# EUROPÄISCHE PATENTANMELDUNG

(11) **EP 1 992 761 A1**
(43) Veröffentlichungstag der Anmeldung: **19.11.2008**
(21) Anmeldenummer: 07108159.0
(22) Anmeldetag: 14.05.2007
(51) Int. Cl.: E04D 12/00

(54) **Kunststoffdichtung im Thermoplastschaumguss-Verfahren**

(71) Anmelder: Sika Technology AG, 6340 Baar (CH)
(72) Erfinder: Bucher, Reto, 6064 Kerns (CH); Tenisch, Willi, 6010 Kriens (CH); Achermann, Bernhard, 6064 Kerns (CH)

(57) **Zusammenfassung**

Die vorliegende Erfindung betrifft eine Kunststoffdichtung (1), welche in einem Thermoplastschaumguss-Verfahren aus Thermoplasten oder thermoplastischen Elastomeren hergestellt wird. Derartige Kunststoffdichtungen dienen typischerweise zur Abdichtung von Durchdringungen bei Dichtungselementen, insbesondere bei Kunststofffolien, bevorzugt bei Unterdachbahnen, wie sie durch Befestigungsmittel wie beispielsweise Nägel oder Schrauben verursacht werden.

## Beschreibung

### Technisches Gebiet

Die Erfindung geht aus von einer Kunststoffdichtung zur Abdichtung von Durchdringungen bei Dichtungselementen, insbesondere bei Kunststofffolien, bevorzugt bei Unterdachbahnen, welche durch Befestigungsmittel wie Nägel, Schrauben und dergleichen verursacht werden, nach dem Oberbegriff des ersten Anspruchs.
Weiterhin geht die Erfindung aus von der Verwendung derartiger Kunststoffdichtungen als Abdichtungen von Durchdringungen bei Dichtungselementen, insbesondere bei Kunststofffolien, bevorzugt bei Unterdachbahnen.

### Stand der Technik

Kunststoffdichtungen zur Abdichtung von Durchdringungen bei Dichtungselementen werden insbesondere als Nagel- oder Schraubendichtungen im Dachbau, bei der Befestigung der Konterlattung mit der Unterdachkonstruktion eingesetzt. Sie sollen verhindern, dass an den Stellen, wo Nägel oder Schrauben die Unterdachbahn durchdringen, Wasser, typischerweise Regenwasser, durch das Dach eindringt.
Die heute gebräuchlichen Kunststoffdichtungen, auch Nageldichtungen genannt, bestehen in den meisten Fällen aus grossformatig zu Platten geschäumtem Polyvinylchlorid (PVC), Polyethylen (PE) oder Ethylen-Propylen-Dien-Kautschuk (EPDM) und werden anschliessend aus diesen Platten ausgestanzt. Die Zellgrösse im Endprodukt richtet sich dabei nach der Rohdichte des Schaumstoffs, wobei die Zellen sehr unterschiedliche Grössen aufweisen und unregelmässig angeordnet sind.
Derartige Nageldichtungen haben den Nachteil, dass sie sich bei hoher Wärmebelastung und hohem Pressdruck irreversibel verformen. Diese Verformung hat zur Folge, dass sich die Nageldichtungen beispielsweise beim Schwinden und/oder Verdrehen der Konterlatte, verursacht durch zyklische Wechsel zwischen nass und trocken oder durch mechanische Belastungen, nicht anpassen können und die Dichtigkeit nicht mehr gewährleistet ist. Weiterhin nachteilig sind die durch das Ausstanzen der Nageldichtungen bedingten porösen bzw. teilweise offenzelligen Seitenwände, an denen das Wasser nicht optimal abfliessen kann und sich dort somit ansammelt.
Diese Eigenschaften haben zur Folge, dass Wasser durch die Durchdringung in das Bauwerk eindringt.
Zudem ist durch das gegebene Herstellverfahren die gestalterische Freiheit bei der Formgebung der Nageldichtungen sehr begrenzt.

### Darstellung der Erfindung

Der Erfindung liegt die Aufgabe zugrunde, bei einer Kunststoffdichtung zur Abdichtung von Durchdringungen bei Dichtungselementen der eingangs genannten Art die Dichtigkeit gegenüber Wasser zu verbessern.

Erfindungsgemäss wird dies durch die Merkmale des ersten Anspruches erreicht.

Kern der Erfindung sind also Kunststoffdichtungen zur Abdichtung von Durchdringungen bei Dichtungselementen, insbesondere bei Kunststofffolien, bevorzugt bei Unterdachbahnen, welche in einem Thermoplastschaumguss-Verfahren aus Thermoplasten oder thermoplastischen Elastomeren hergestellt werden.

Als Dichtungselement werden in diesem Dokument Gegenstände, Substrate und Konstruktionen beliebiger Form und Zusammensetzung verstanden, welche dem Zweck dienen, einen ungewollten Stoffaustausch zwischen zwei Räumen oder Bereichen zu verhindern oder zu begrenzen.

Als thermoplastische Elastomere werden in diesem Dokument Kunststoffe verstanden, welche die mechanischen Eigenschaften von vulkanisierten Elastomeren mit der Verarbeitbarkeit von Thermoplasten vereinen. Typischerweise sind derartige thermoplastische Elastomere Block-Copolymere mit Hart- und Weichsegmenten oder so genannte Polymerlegierungen mit entsprechend thermoplastischen und elastomeren Bestandteilen.

Die Vorteile der Erfindung sind unter anderem darin zu sehen, dass sich die Kunststoffdichtungen, bedingt durch ihr Herstellverfahren und der Materialwahl, auch bei hohen Temperaturen und hohem Druck reversibel verformen lassen. Dadurch passt sich ihre Form bei Veränderung der Belastung, insbesondere bei Abnahme des Drucks auf die Kunststoffdichtung, an ihre direkte Umgebung an und gewährleistet eine optimale Dichtigkeit.
Ebenfalls bedingt durch das Herstellverfahren, weisen die erfindungsgemässen Kunststoffdichtungen eine kompakte Aussenhaut auf, entlang welcher das Wasser leichter abfliesst. Die wasserabweisende Wirkung kann zudem noch durch eine geeignete Formteilgeometrie begünstigt werden
Die freie dreidimensionale Gestaltung der Kunststoffdichtungen erlaubt des Weiteren, diese beispielsweise mit einem Firmenlogo oder mit einem Hinweis für die Anwendung zu versehen.

Weitere Aspekte der Erfindung sind Gegenstand weiterer unabhängiger Ansprüche. Besonders bevorzugte Ausführungsformen der Erfindung sind Gegenstand der abhängigen Ansprüche.

### Kurze Beschreibung der Zeichnungen

Im Folgenden werden anhand der Zeichnungen Ausführungsbeispiele der Erfindung näher erläutert. Gleiche Elemente sind in den verschiedenen Figuren mit den gleichen Bezugszeichen versehen.

Es zeigen:
- Figur 1: schematische Darstellungen einer erfindungsgemässen Kunststoffdichtung 1 in der Perspektive (1A), von der Unterseite (1B) und im Querschnitt (1C);
- Figur 2: schematische Darstellungen einer erfindungsgemässen Kunststoffdichtung 1 in der Perspektive (2A), von der Unterseite (2B) und im Querschnitt (2C);
- Figur 3: schematische Darstellungen einer erfindungsgemässen Kunststoffdichtung 1 in der Perspektive (3A), von der Unterseite (3B) und im Querschnitt (3C);
- Figur 4: schematische Darstellungen einer erfindungsgemässen Kunststoffdichtung 1 in der Perspektive (4A), von der Unterseite (4B) und im Querschnitt (4C);
- Figur 5: eine schematische Darstellung eines Ausschnitts einer Dachkonstruktion im Querschnitt;
- Figur 6: eine schematische Darstellung eines Ausschnitts einer Dachkonstruktion in der Perspektive.

Es sind nur die für das unmittelbare Verständnis der Erfindung wesentlichen Elemente gezeigt.

### Weg zur Ausführung der Erfindung

In Figur 1, Figur 2, Figur 3 und Figur 4 sind erfindungsgemässe Kunststoffdichtungen 1 zur Abdichtung von Durchdringungen bei Dichtungselementen, insbesondere bei Kunststofffolien, bevorzugt bei Unterdachbahnen, dargestellt. Diese Kunststoffdichtungen bestehen aus einem Thermoplast oder aus einem thermoplastischen Elastomer und werden in einem so genannten Thermoplastschaumguss-Verfahren hergestellt.
Die durch das Thermoplastschaumguss-Verfahren hergestellten Kunststoffdichtungen weisen einen geschäumten Kern und eine kompakte Aussenhaut auf. Der geschäumte Kern verleiht der Kunststoffdichtung die erforderliche Elastizität, während die kompakte Aussenhaut das Abfliessen des Wassers entlang der Kunststoffabdichtung begünstigt. Diese Eigenschaft kann weiterhin durch die Formgestaltung der Kunststoffdichtung verbessert werden. So zeigt beispielsweise Figur 1 eine Kunststoffdichtung 1 mit einer fünfeckigen Form, welche bei korrekter Platzierung an einer schrägen Ebene, beispielsweise einem Schrägdach, das Abfliessen des Wassers begünstigt und keine Möglichkeit bietet, dass sich Wasser am Rand der Kunststoffdichtung staut bzw. ansammelt und langsam zur Durchdringung der Kunststofffolie einsickert. Die gleichen vorteilhaften Eigenschaften weist beispielsweise auch eine kreisrunde Kunststoffdichtung, wie sie in Figur 2, Figur 3 und Figur 4 dargestellt ist, auf.
Weiterhin ist durch das Thermoplastschaumguss-Verfahren die Möglichkeit gegeben, an der Unterseite der Kunststoffdichtung 1 beispielsweise eine Rinne 2a anzubringen, welche im Fall eines Eindringens des Wassers zwischen die Kunststoffdichtung und dem Dichtungselement, das Wasser aufzufangen und abzuleiten vermag. Diese Ausführungsform ist in den Figuren 1 und 2 dargestellt.
In einer weiteren Ausführungsform, welche in Figur 4 dargestellt ist, kann durch das Thermoplastschaumguss-Verfahren eine Kunststoffdichtung 1 hergestellt werden, welche an der Unterseite eine Dichtungslippe 2c aufweist.

Weiterhin kann die Kunststoffdichtung 1 zusätzlich an mindestens einer Seite mit einem Selbstklebestreifen ausgerüstet sein, welcher der erleichterten Montage dient. Ein solcher Selbstklebestreifen kann gemäss Figur 3 beispielsweise in einer dafür geformten Einbuchtung 2b in der Mitte der Kunststoffdichtung angebracht werden.

Die durch das Herstellungsverfahren gegebene Möglichkeit der freien Formteilgestaltung erlaubt es weiterhin, beispielsweise ein Firmenlogo 3a oder ein Hinweis zur Anwendung 3b auf die Kunststoffdichtung anzubringen. Wie in Figur 1 und 2 dargestellt, weisen diese Beschriftungen darauf hin, wie die Kunststoffdichtung auf einer schrägen Ebene, typischerweise auf einem Schrägdach, optimal ausgerichtet werden. Wie in Figur 1 dargestellt ist, kann ein Firmenlogo 3a neben dem Werbeeffekt gleichzeitig auch als Montagehilfe dienen.

Für die Herstellung erfindungsgemässer Kunststoffdichtungen bevorzugte Thermoplaste und thermoplastische Elastomere sind insbesondere ausgewählt aus der Gruppe bestehend aus Polyethylen (PE), Low Density Polyethylen (LDPE), Ethylen/Vinylacetat-Copolymer (EVA), Polybuten (PB); thermoplastische Elastomere auf Olefinbasis (TPE-O, TPO) wie Ethylen-Propylen-Dien/Polypropylen-Copolymere; vernetzte thermoplastische Elastomere auf Olefinbasis (TPE-V, TPV); thermoplastische Polyurethane (TPE-U, TPU) wie TPU mit aromatischen Hartsegmenten und Polyester-Weichsegmenten (TPU-ARES), Polyether-Weichsegmenten (TPU-ARET), Polyester- und Polyether-Weichsegmenten (TPU-AREE) oder Polycarbonat-Weichsegmenten (TPU-ARCE); thermoplastische Copolyester (TPE-E, TPC) wie TPC mit Polyester-Weichsegmenten (TPC-ES), Polyether-Weichsegmenten (TPC-ET) oder mit Polyester- und Polyether-Weichsegmenten (TPC-EE); Styrol-Block-Copolymere (TPE-S, TPS) wie Styrol/Butadien-Block-Copolymer (TPS-SBS), Styrol/Isopren-Block-Copolymer (TPS-SIS), Styrol/Ethylen-Butylen/Styrol-Block-Copolymer (TPS-SEBS), Styrol/Ethylen-Propylen/Styrol-Block-Copolymer (TPS-SEPS); und thermoplastische Copolyamide (TPE-A, TPA). Bevorzugt werden thermoplastische Elastomere, meist bevorzugt werden thermoplastische Elastomere auf Olefinbasis (TPE-V, TPV) und Styrol-Block-Copolymere (TPE-S, TPS), insbesondere Butylen/Styrol-Block-Copolymer (TPS-SEBS).

Im Thermoplastschaumguss-Verfahren wird eine treibmittelhaltige Spritzgussmasse in ein Werkzeug eingespritzt, welches die Negativform der erfindungsgemässen Kunststoffdichtung enthält. Das Werkzeug wird dabei nur teilweise mit Spritzgussmasse gefüllt, die Restfüllung erfolgt durch die Expansion des Treibmittels. Es wird dabei zwischen chemischen und physikalischen Treibmitteln unterschieden. Beim Thermoplastschaumguss-Verfahren mit chemischen Treibmitteln werden der Spritzgussmasse chemische Verbindungen beigemischt, welche unter Wärmeeinwirkung gasförmige Zersetzungsprodukte abspalten. Diese freiwerdenden Gase bewirken dann die Schäumung, so dass zellartige Strukturen in den Formteilen entstehen.
Beim Thermoplastschaumguss-Verfahren mit physikalischen Treibmitteln wird der Spritzgussmasse ein gegenüber den verwendeten Polymeren inertes Gas, insbesondere Stickstoff (N₂) oder Kohlendioxid (CO₂), im flüssigen oder überkritischen Zustand injiziert und eingemischt. Dadurch, dass die Spritzgussmasse unter Druck gehalten wird, löst sich das Gas in der Spritzgussmasse und expandiert erst bei Druckabfall während des Füllens des Werkzeugs. Somit entstehen wiederum zellartige Strukturen in den Formteilen. Durch dieses physikalische Schäumen hergestellte Formteile zeichnen sich durch eine sehr feine, homogene Zellstruktur, eine kompakte Aussenhaut und eine niedrige Dichte aus. Für die Herstellung der erfindungsgemässen Kunststoffdichtungen eignet sich insbesondere das Thermoplastschaumguss-Verfahren mit physikalischen Treibmitteln, das heisst mit Gasen. Bevorzugte Treibmittel sind N₂ und CO₂, meist bevorzugt ist flüssiges oder überkritisches CO₂.

Das Thermoplastschaumguss-Verfahren ist dem Fachmann aus anderen Anwendungsgebieten allgemein bekannt und ist beispielsweise beschrieben in Schwarz, O., Ebeling, F.-W., Furth, B., Kunststoffverarbeitung, (Vogel Buchverlag, 10. Auflage, 2005) auf den Seiten 129 - 132.
Durch das Thermoplastschaumguss-Verfahren lassen sich bei optimalem Materialeinsatz Kunststoffteile zur Abdichtung von Durchdringungen bei Dichtungselementen herstellen, welche sich aufgrund der feinen und gleichmässigen Zellstruktur auch bei hohen Temperaturen und hohem Druck, wie sie beispielsweise auf Baustellen auftreten können, reversibel verformen lassen. Zudem kann den so hergestellten Kunststoffdichtungen eine dreidimensionale Struktur gegeben werden, durch die die Wasserabweisung bzw. die Wasserabführung besonders begünstigt wird.

In den Figuren 5 und 6 ist ein bevorzugtes Anwendungsgebiet der erfindungsgemässen Kunststoffdichtungen dargestellt.
Auf den Dachbalken 10 ist eine Verlegeunterlage 9 angebracht, worauf dann eine Unterdachbahn 8 zu liegen kommt. Zwischen dieser Unterdachbahn und der Konterlattung 6 werden an den Stellen, an denen die Konterlattung mit Befestigungsmitteln 7, typischerweise mit Nägeln oder Schrauben, an der Unterdachkonstruktion befestigt ist, erfindungsgemässe Kunststoffdichtungen 1 platziert, welche das Eindringen von Wasser durch die Unterdachbahn verhindern. Auf die Konterlattung 6 wird eine weitere Lattung 5 angebracht, auf welcher dann die Deckung 4, beispielsweise Dachziegel, verlegt wird.

Weiterhin umfasst die Erfindung die Verwendung vorhergehend beschriebener Kunststoffdichtungen 1 zur Abdichtung von Durchdringungen bei Dichtungselementen, insbesondere bei Kunststofffolien, bevorzugt bei Unterdachbahnen, wie sie beispielsweise in Figur 5 und Figur 6 dargestellt ist. Wie bereits beschrieben werden dabei die Kunststoffdichtungen zwischen der Konterlattung 6 und der Unterdachbahn 8 an jenen Stellen eingesetzt, an denen die Konterlatten mit der Unterdachkonstruktion durch Befestigungsmittel 7 wie Nägel oder Schrauben befestigt sind.

Selbstverständlich ist die Erfindung nicht auf das gezeigte und beschriebene Ausführungsbeispiel beschränkt.

Weitere Anwendungsgebiete erfindungsgemässer Kunststoffdichtungen liegen beispielsweise in der Abdichtung von Durchdringungen bei Gegenständen, welche die Funktion eines Dichtungselements ausüben. Typischerweise sind dies Platten und Folien, aus unterschiedlichen Materialien wie Glas, Keramik, Naturstein, Metalle, Kunststoff, Beton, Mörtel, Backstein, Ziegel oder Holz, wobei diese auch beschichtet, lackiert oder anderweitig vorbehandelt sein können. Neben der Verwendung erfindungsgemässer Kunststoffdichtungen für den Dachbau, liegen diese Anwendungsgebiete insbesondere auch in anderen Bereichen des Hoch- und Tiefbaus, in der industriellen Fertigung von Gütern wie beispielsweise Maschinen, Haushaltsgeräten und Transportmitteln oder in der Montage von Anbauteilen.

### Bezugszeichenliste

- 1: Kunststoffdichtung
- 2a: Rinne
- 2b: Einbuchtung
- 2c: Dichtungslippe
- 3a: Firmenlogo
- 3b: Anwendungshinweis
- 4: Deckung
- 5: Lattung
- 6: Konterlattung
- 7: Befestigungsmittel
- 8: Unterdachbahn
- 9: Verlegeunterlage
- 10: Dachbalken

## Patentansprüche

1. Kunststoffdichtung (1) zur Abdichtung von Durchdringungen bei Dichtungselementen,
**dadurch gekennzeichnet,**
**dass** die Kunststoffdichtung in einem Thermoplastschaumguss-Verfahren aus Thermoplasten oder thermoplastischen Elastomeren hergestellt wird.

2. Kunststoffdichtung nach Anspruch 1,
**dadurch gekennzeichnet,**
**dass** im Thermoplastschaumguss-Verfahren mindestens ein physikalisches Treibmittel eingesetzt wird.

3. Kunststoffdichtung nach Anspruch 2,
**dadurch gekennzeichnet,**
**dass** das physikalische Treibmittel ein Gas, insbesondere N₂ oder CO₂, ist.

4. Kunststoffdichtung nach einem der vorhergehenden Ansprüche, **dadurch gekennzeichnet,**
**dass** der Thermoplast oder das thermoplastische Elastomer ausgewählt ist aus der Gruppe bestehend aus
Polyethylen (PE), Low Density Polyethylen (LDPE), Ethylen/Vinylacetat-Copolymer (EVA), Polybuten (PB);
thermoplastische Elastomere auf Olefinbasis (TPE-O, TPO) wie Ethylen-Propylen-Dien/Polypropylen-Copolymere;
vernetzte thermoplastische Elastomere auf Olefinbasis (TPE-V, TPV);
thermoplastische Polyurethane (TPE-U, TPU) wie TPU mit aromatischen Hartsegmenten und Polyester-Weichsegmenten (TPU-ARES), Polyether-Weichsegmenten (TPU-ARET), Polyester- und
Polyether-Weichsegmenten (TPU-AREE) oder Polycarbonat-Weichsegmenten (TPU-ARCE);
thermoplastische Copolyester (TPE-E, TPC) wie TPC mit Polyester-Weichsegmenten (TPC-ES), Polyether-Weichsegmenten (TPC-ET) oder mit Polyester- und Polyether-Weichsegmenten (TPC-EE);
Styrol-Block-Copolymere (TPE-S, TPS) wie Styrol/Butadien-Block-Copolymer (TPS-SBS), Styrol/Isopren-Block-Copolymer (TPS-SIS), Styrol/Ethylen-Butylen/Styrol-Block-Copolymer (TPS-SEBS), Styrol/Ethylen-Propylen/Styrol-Block-Copolymer (TPS-SEPS);
und thermoplastische Copolyamide (TPE-A, TPA).

5. Kunststoffdichtung nach einem der vorhergehenden Ansprüche,
**dadurch gekennzeichnet,**
**dass** sie mindestens einseitig einen Selbstklebestreifen aufweist.

6. Kunststoffdichtung nach einem der vorhergehenden Ansprüche,
**dadurch gekennzeichnet,**
**dass** sie mindestens einseitig eine Einbuchtung (2b) zur Anbringung eines Selbstklebestreifens aufweist.

7. Kunststoffdichtung nach einem der vorhergehenden Ansprüche,
**dadurch gekennzeichnet,**
**dass** sie mindestens einseitig eine Rinne (2a) zum Auffangen und Ableiten von Wasser oder eine Dichtungslippe (2c) aufweist.

8. Kunststoffdichtung nach einem der vorhergehenden Ansprüche,
**dadurch gekennzeichnet,**
**dass** sie für die Abdichtung von Durchdringungen bei Kunststofffolien, insbesondere bei Unterdachbahnen, verwendet wird.

9. Verwendung einer Kunststoffdichtung nach einem der Ansprüche 1 bis 8 als Abdichtung von Durchdringungen bei Dichtungselementen, insbesondere bei Kunststofffolien, bevorzugt bei Unterdachbahnen.

10. Verwendung nach Anspruch 9,
**dadurch gekennzeichnet,**
**dass** die Kunststoffdichtung zwischen der Konterlattung (6) und der Unterdachbahn (8) an jenen Stellen eingesetzt wird, an denen die Konterlattung (6) mit der Unterdachkonstruktion mittels Befestigungsmittel (7) befestigt ist.

11. Verwendung nach Anspruch 10,
**dadurch gekennzeichnet,**
**dass** die Befestigungsmittel (7) Nägel oder Schrauben sind.
